# EUROPÄISCHE PATENTSCHRIFT

(11) **EP 2 398 697 B1**
(45) Veröffentlichungstag und Bekanntmachung des Hinweises auf die Patenterteilung: **31.10.2012**
(21) Anmeldenummer: 10702292.3
(22) Anmeldetag: 01.02.2010
(51) Int. Cl.: B63H 5/125, B63H 23/10

(54) **SCHIFFSANTRIEB MIT NEBENANTRIEBEN**
BOAT DRIVE COMPRISING AUXILIARY DRIVES
ENTRAINEMENT DE BATEAU COMPORTANT DES ENTRAINEMENTS AUXILIAIRES

(30) Priorität: 18.02.2009 DE 102009000992
(43) Veröffentlichungstag der Anmeldung: 28.12.2011
(73) Patentinhaber: ZF Friedrichshafen AG, 88038 Friedrichshafen (DE)
(72) Erfinder: GALLATO, Fernando, I-35010 Padova (IT); SACCHI, Daniele, I-35010 Padova (IT); BERTOLO, Adone, I-35010 Padova (IT)
(86) Internationale Anmeldenummer: PCT/EP2010/051153
(87) Internationale Veröffentlichungsnummer: WO 2010/094549

(56) Entgegenhaltungen:
- EP-A1- 0 132 220
- EP-A1- 1 426 287
- WO-A1-2006/095042

## Beschreibung

Die vorliegende Erfindung betrifft einen Schiffsantrieb zum Steuern und Antreiben eines Schiffes gemäß dem Oberbegriff des Patentanspruches 1.

Ein solcher Antrieb ist aus dem Dokument WO 2006/095042 A1 das alle Merkmale des Ober begriffs des Anspruchs 1 beschreibt, bekannt.

Es sind so genannte Pod-Antriebe für Schiffe bekannt, welche auch als schwenkbare Schiffsantriebe oder Ruderpropeller bezeichnet werden. Derartige Schiffsantrieb zum gleichzeitigen Steuern und Antreiben eines Schiffes weisen eine Getriebeeinheit im innerhalb des Rumpfes und eine Steuereinheit unterhalb des Rumpfes im Wasser auf. An der Steuereinheit ist mindestens ein Propeller drehbar angeordnet und wird von einer Propellerwelle angetrieben, welche im Inneren des Steuergehäuses drehbar gelagert ist. Die Steuereinheit ist zum Steuern des Schiffes um ihre Hochachse, welche im Wesentlichen parallel zur Hochachse des Schiffes ist, schwenkbar. Die Getriebeeinheit ist mit einem Antriebsmotor über eine Abtriebswelle gekoppelt. Der Antriebsmotor ist wie die Getriebeeinheit innerhalb des Schiffsrumpfes angeordnet. In der Getriebeeinheit ist ein Winkeltrieb angeordnet, um die Antriebsleistung nach unten zur Propellerwelle zu übertragen. In dem Winkeltrieb oder in einer optionalen Übersetzungsstufe sind eine Drehzahl- bzw. Drehmomentwandlung sowie eine Umkehr der Wellendrehung möglich. Getriebeeinheiten vom Stand der Technik weisen nur einen Wellenanschluss auf, welcher mit der Antriebswelle bzw. dem Motor verbunden ist. Soll wahlweise eine weitere Antriebsmaschine den Propeller antreiben, wie dies beispielsweise bei einem Hybridantrieb erforderlich ist bei dem zusätzlich ein Elektromotor als alternative Antriebsmaschine vorzusehen ist, benötigt die Getriebeeinheit hierfür einen so genannten Nebenantrieb. Der Vorteil des Elektromotors bei einem Hybridantrieb ist seine Einsatzmöglichkeit in Betriebsbereichen, in welchen die Geräusch- und/oder Abgasemission beschränkt ist, oder in geringen Geschwindigkeitsbereichen wie beispielsweise _ bei langsamer Fahrt oder beim Manövrieren zum An- oder Ablegen.

Unter einem Nebenantrieb ist nachfolgend ein technisches Mittel zu verstehen, welches den Anschluss an eine zusätzliche Antriebsmaschine ermöglicht und die Weiterleitung der Eingangsleistung an einen Abtrieb, bzw. eine Ausgangswelle. Ebenso ist in bestimmten Anwendungsfällen die Anordnung zweier unterschiedlicher Antriebsmaschinengrößen sinnvoll, wobei die leistungsstärkere Antriebsmaschine in einem ersten Betriebsbereich mit hohem Leistungsbedarf, beispielsweise bei hoher Geschwindigkeit oder Zuglast, in Betrieb ist und die leistungsschwächere in einem zweiten Betriebsbereich mit geringerer Last. Durch den alternativen Betrieb mehrerer Maschinen kann jede in ihrem besten Wirkungsgradbereich betrieben werden.

Die DE 69933288 T2 zeigt einen schwenkbaren Schiffsantrieb, an dem jedoch kein Antrieb durch eine alternative Antriebsmaschine möglich ist. Zur Schaffung eines Nebenantriebs muss eine neue Getriebeeinheit konstruiert oder die bestehende Getriebeeinheit umkonstruiert und umgebaut werden. Eine Hybridisierung eines bestehenden Schiffsantriebs der beschriebenen Art ist somit mit nur mit erheblichem Aufwand erforderlich.

Die EP 1259423 B1 zeigt eine Zweimotoren-Schiffsantriebsanlage. Hierbei weist ein Schiffsgetriebe zwei Eingangswellen für jeweils eine Antriebsmaschine auf. Die Eingangswellen sind mittels mehrerer Kupplungen wahlweise mit der Propellerwelle kuppelbar oder können die Propellerwelle gemeinsam antreiben. Auch wenn der Betrieb des Schiffsantriebs von nur einem Antriebsmotor erfolgen soll, sind beide Eingangswellen im Getriebe vorhanden, d.h. das Getriebe ist aufwändiger aufgebaut als es erforderlich ist, was sich beispielsweise in erhöhten Kosten bzw. Montageaufwand und Gewicht bemerkbar macht. Wird im umgekehrten Falle das Getriebe für einen Antrieb von nur einem Antriebsmotor ausgelegt, kann bei der Montage des Getriebes auf die zweite, nicht genutzte, Eingangswelle verzichtet werden, Soll der Schiffsantrieb jedoch für einen Zweimotorenbetrieb nachträglich umgerüstet werden, so ist hierfür ein erheblicher Umbauaufwand erforderlich. Zudem ist das beschriebene Getriebe nicht für einen schwenkbaren Schiffsantrieb geeignet, da die für einen Ruderpropeller erforderliche winkelförmige Umlenkung der leistungsführenden Wellen nicht gelöst wird.

Die der Erfindung zugrunde liegende Aufgabe ist die Schaffung eines als Ruderpropeller ausgeführten Schiffsantriebs, dessen Getriebeeinheit in einfacher Weise umgestaltbar ist, um von mindestens einer weiteren Antriebsmaschine antreibbar zu sein.

Diese Aufgabe wird durch die Merkmale des Patentanspruchs 1 gelöst.

Ein schwenkbarer Schiffsantrieb, welcher als Ruderpropeller ausgebildet ist, umfasst eine Getriebeeinheit innerhalb des Schiffsrumpfes und eine Steuereinheit außerhalb des Schiffsrumpfes. In der Getriebeeinheit ist an einer Anschlussstelle eine von einer Antriebsmaschine antreibbare Eingangswelle einer Antriebsvorrichtung drehbar um eine erste Drehachse angeordnet. Eine mit der Eingangswelle gekoppelte Ausgangswelle ist um eine zweite Drehachse drehbar angeordnet ist. Die Drehachsen liegen weder parallel noch konzentrisch zueinander liegen. Hierbei ist an der Getriebeeinheit mindestens eine weitere Anschlußstelle vorgesehen, an weicher eine von einer weiteren Antriebsmaschine antreibbare weitere Antriebsvorrichtung zum Antrieb der Ausgangswelle anordenbar ist. Mittels der optionalen zusätzlichen Antriebsmöglichkeiten der Ausgangswelle ist es möglich, zusätzliche Antriebsmaschinen vorzusehen, wie dies beispielsweise zur Schaffung eines Hybridantriebs erforderlich ist, wozu ein zusätzlicher Elektromotor benötigt wird. Ebenso eröffnen die zusätzlichen Antriebsmöglichkeiten die Anordnung einer Hauptantriebsmaschine für einen hohen Lastbereich und einer kleineren Antriebsmaschine für einen niedrigen Lastbereich, wobei beide Antriebsmaschinen in dem jeweiligen Betriebsbereich in ihrem besten Wirkungsgradsbereich-betrieben werden können.

Vorteilhafte Ausgestaltungen der Erfindung ergeben sich aus den Unteransprüchen.

In Weiterbildung des erfindungsgemäßen Gegenstands umfasst eine Antriebsvorrichtung jeweils eine Eingangswelle mit Mitteln zur Adaption an eine Antriebsmaschine und Lagermittel zur drehbaren Lagerung der Eingangswelle.

Außerdem kann vorgesehen sein, dass eine Eingangswelle einer zweiten Antriebsvorrichtung koaxial zur Ausgangswelle angeordnet und drehfest mit dieser verbunden ist, wodurch die Ausgangswelle mittels der Lagermittel der zweiten Antriebsvorrichtung gelagert ist. Da die Ausgangswelle auch bei einem schwenkbaren Schiffsantrieb des Standes der Technik, d.h. ohne die Möglichkeit eines Antriebs durch eine alternative Antriebsmaschine, gelagert sein muss, ist der zusätzliche Aufwand an Mitteln zur Adaption an eine Antriebsmaschine sehr gering, denn Nebenantrieb und Ausgangswelle benötigen nur ein gemeinsames Lager. Somit bedeutet die Schaffung einer Option für einen Antrieb durch eine zusätzliche Antriebsmaschine einen nur äußerst geringen baulichen Aufwand.

Es ist außerdem möglich, dass die Eingangswelle der ersten Antriebsvorrichtung mittels eines Winkeltriebs, der mindestens zwei Kegelräder umfasst, mit der Ausgangswelle gekoppelt ist.

Ebenso ist es möglich, dass die Eingangswelle einer weiteren Antriebsvorrichtung mittels eines Winkeltriebs mit der Ausgangswelle gekoppelt ist.

In einer alternativen Ausführung hierzu ist eine Eingangswelle der weiteren Antriebsvorrichtung ebenso wie die Eingangswelle der ersten Antriebsvorrichtung um die erste Drehachse drehbar ist.

Bevorzugt umfasst die Getriebeeinheit ein Getriebegehäuse, in weichem mehrere Innenkonturen zur Aufnahme jeweils einer Antriebsvorrichtung ausgebildet sind.

In einer besonders vorteilhaften Ausgestaltung der Erfindung ist der Außendurchmesser eines Kegelrads einer Antriebsvorrichtung kleiner als der Innendurchmesser der der Antriebsvorrichtung zugehörigen Innenkontur des Getriebegehäuses. Diese Bedingung eröffnet die Möglichkeit, die Antriebsvorrichtungen von außerhalb der Getriebeeinheit in das Getriebegehäuse montieren zu können. Dies hat beispielsweise den Vorteil, dass eine schnelle Komplettierung der Antriebsvorrichtungen außerhalb der Getriebeeinheit erfolgen kann und die Antriebsvorrichtungen dann in einfacher Weise in das Getriebegehäuse gefügt werden können. Zudem ist es nicht erforderlich zum Austausch einer Antriebsvorrichtung im Wartungs- oder Reparaturfalle die Getriebeeinheit aus dem Schiffsrumpf auszubauen.

Bevorzugt sind Lager zur Lagerung der Eingangswelle der jeweiligen Antriebsvorrichtung in einer Lagerbuchse angeordnet sind, wobei die Lagerbuchse in der jeweiligen Innenkontur des Getriebegehäuses anordenbar ist. Hierdurch ist möglich eine Antriebsvorrichtung außerhalb der Getriebeeinheit vorzumontieren.

Schließlich wird es als vorteilhaft beurteilt, dass bei mehreren zusätzlichen Antriebsvorrichtungen die Lagermittel, die Eingangswelle und die Mittel zur Adaption an eine weitere Antriebsmaschine gleich gestaltet sind wie bei der zweiten Antriebsvorrichtung. Dies hat den Vorteil, dass durch die Verwendung von Gleichteilen Reparatur und Montage vereinfacht und wirtschaftlicher wird.

Ausführungsbeispiele der Erfindung sind in den Zeichnungen dargestellt und werden im Folgenden näher beschrieben.

Es zeigen
- Fig. 1: eine Schnittdarstellung einer Getriebeeinheit eines Schiffsantriebs und
- Fig. 2: eine perspektivische Ansicht eines Schiffsantriebs.

In Fig.1 wird ein Schnitt durch eine Getriebeeinheit 1 gezeigt. Der Schnitt erfolgt in einer Ebene, die von einer Drehachse 5 einer Eingangswelle 11 und einer Drehachse 6 einer Ausgangswelle 3 aufgespannt wird, wobei die Drehachse 5 in der Längsrichtung des Schiffsrumpfes liegt und von Drehachse 6 unter einem rechten Winkel geschnitten wird und wobei die Drehachse 6 senkrecht auf der Drehachse 5 steht. Die Getriebeeinheit 1 ist innerhalb des Schiffsrumpfes angeordnet. In einem Getriebegehäuse 4 der Getriebeeinheit 1 sind an drei Anschlussstellen A, B und C jeweils eine zylinderische Innenkontur 7, 8 und 9 ausgebildet, wobei die Lage der Innenkonturen 7 und 9 koaxial zur Drehachse 5 und die Lage der Innenkontur 8 koaxial zur Drehachse 6 ist.

In der Innenkontur 7 ist an der Anschlussstelle A eine Antriebsvorrichtung 10 koaxial zur Drehachse 5 angeordnet. In der Anschlussstelle A wird die Antriebsleistung eines Hauptantriebsmotors in die Getriebeeinheit 1 eingeleitet, weshalb die Antriebsvorrichtung 10 auch als Hauptantrieb bezeichnet wird. Die Antriebsvorrichtung 10 umfasst eine Lagerbuchse 14 mit zwei Kegelrollenlagern 41 und 42, einen Flansch 12, eine Eingangswelle 11, einen Deckel 15 und ein Kegelrad 13.

Die Lagerbuchse 14 weist eine zylindrische Außenkontur 18 auf, welche mit der Innenkontur 7 ein Passmaß ergibt. Hierdurch ist die Lagerbuchse 14 in dem Getriebegehäuse 4 koaxial zur Drehachse 5 angeordnet. An einer Innenkontur der Lagerbuchse 14 sind die zwei Kegelrollenlager 41 und 42 angeordnet. In den Kegelrollenlagern 41 und 42 ist die Eingangswelle 11 drehbar um die Drehachse 5 gelagert. An einem ersten Ende der Eingangswelle 11 ist außerhalb des Getriebegehäuses 4 der Flansch 12 angeordnet und drehfest mit der Eingangswelle 11 verbunden. Über den Flansch 12 wird die Eingangswelle 11 zu deren Antrieb mit einer nicht gezeigten Antriebswelle eines Hauptantriebsmotors drehfest verbunden.

Innerhalb des Getriebegehäuses 4 ist an einem zweiten Ende der Eingangswelle 11 das Kegelrad 13 ausgebildet und bildet zusammen mit der Eingangswelle 11 ein Bauteil. Alternativ hierzu kann das Kegelrad 13 auch als separates Bauteil ausgebildet und drehfest mit der Eingangswelle 11 verbunden sein. Zwischen der Lagerbuchse 14 und dem Flansch 12 ist der Deckel 15 angeordnet, welcher mittels mehrerer Schrauben 46 an der Lagerbuchse 14 konzentrisch zur Drehachse 5 befestigt ist. Zwischen dem Deckel 15 und der Eingangswelle 11 ist ein Radialwellendichtring 49 fest an dem Deckel 15 angeordnet, wodurch das Innere der Getriebeeinheit 1 gegen äußere Einflüsse, wie beispielsweise Verschmutzungen, Wasser etc. abgedichtet wird.

An der Anschlussstelle B ist in der Innenkontur 8 des Getriebegehäuses 4 eine Antriebsvorrichtung 20 angeordnet. Die Antriebsvorrichtung 20 umfasst eine Hohlwelle 21, eine Wellenmitnahme 22, eine Lagerbuchse 24 mit zwei Kegelrollenlagern 43 und 44, einen Adaptionsflansch 26 mit einem Deckel 29 und ein Kegelrad 23.

Die Lagerbuchse 24 ist analog zur Lagerbuchse 14 mittels mehrerer Schrauben 48 drehfest mit dem Getriebegehäuse 4 verbunden und weist eine Außenkontur 28 auf, welche mit der Innenkontur 8 eine Passung bildet und so im Getriebegehäuse 4 bezüglich der Drehachse 6 zentriert ist. Der Adaptionsflansch 26 ist ebenfalls koaxial zur Drehachse 6 an der Lagerbuchse 24 angeordnet und Mittels mehrerer Schrauben 47 drehfest mit dieser verbunden. Die Hohlwelle 21 ist in den Kegetrollenlagern 43 und 44 drehbar um die Drehachse 6 gelagert. An einem ersten Ende der Hohlwelle 21 ist an einer Innenkontur 27 der Hohlwelle 21 eine Wellenmitnahme 22 drehfest mit der Hohlwelle 21 verbunden. Die Wellenmitnahme 22 weist an ihrer Außenkontur eine Verzahnung 22a auf. An einem zweiten Ende der Hohlwelle 21 ist die Ausgangswelle 3 an der Innenkontur 27 drehfest mit der Hohlwelle 21 verbunden. Ebenfalls an dem zweiten Ende der Hohlwelle 21 ist ein Kegelrad 23 ausgebildet, so dass Hohlwelle 21 und Kegelrad 23 ein Bauteil bilden. Alternativ hierzu kann das Kegelrad 23 als eigenes Bauteil ausgebildet und drehfest mit der Hohlwelle 21 verbunden sein.

Mittels der Wellenmitnahme 22 kann die Ausgangswelle 3 direkt von einer weiteren Antriebsmaschine neben einer die Eingangswelle 11 antreibenden Antriebsmaschine angetrieben werden, so dass die Antriebsvorrichtung 20 einen Nebenantrieb bildet.

Der stehende Teil des nicht dargestellten weiteren Antriebsstrangs wird fest mit dem Adaptionsflansch 26 verbunden. Ein drehender, gleichfalls nicht gezeigter, antreibender Teil des zusätzlichen Antriebsstrangs ist mittels Formschluss mit der Verzahnung 22a drehfest mit der Wellenmitnahme 22 verbunden. Die Ausgangswelle 3 führt senkrecht nach unten in die in Fig.2 gezeigte Steuereinheit und treibt dort über einen weiteren Winkeltrieb die Propellerwelle an. Um die Hauptantriebsmaschine und die zweite Antriebsmaschine zu entkoppeln sind beispielsweise außerhalb der Getriebeeinheit 1 Kupplungen in den jeweiligen Antriebssträngen vorzusehen.

Ist an der Getriebeeinheit 1 kein Antrieb durch eine zusätzliche Antriebsmaschine vorgesehen, wird der Adaptionsflansch 26 von dem Deckel 29 verschlossen. Die Wellenmitnahme 22 wird dann nicht mehr benötigt. Ist diese in einer Ausgestaltung drehfest, aber axial verschiebbar in der Hohlwelle 21 angeordnet, kann die Wellenmitnahme 22 auf einfache Weise entfernt werden.

In der Antriebsvorrichtung 20 sind in der gezeigten Ausführung zwei Funktionen vereinigt, wodurch der Aufwand für die Adaption eines zusätzlichen Antriebsstranges minimal ist. Zum einen ist auch in einer Getriebeeinheit nach dem Stand der Technik eine Lagerung für die Ausgangswelle 3 erforderlich. Erfindungsgemäß ist die Ausgangswelle 3 in der Antriebsvorrichtung 20 mittels derselben Hohlwelle 21 gelagert, mit welcher auch die Wellenmitnahme 22 drehfest verbunden ist. Hierdurch ist die Antriebsvorrichtung 20 so ausgebildet, dass in einfacher Weise die Adaption einer zusätzlichen Antriebsmaschine möglich ist. Lediglich der Adaptionsflansch 26 und die Wellenmitnahme 22 sind zusätzlich erforderlich um die Antriebsvorrichtung 20 als Nebenantrieb auszubilden.

In Fig. 1 ist kein zusätzlicher Antrieb an der Anschlussstelle C vorgesehen, weshalb eine Antriebsvorrichtung 30 weder Lager noch eine Hohlwelle umfasst. Bei der gezeigten Antriebsvorrichtung 30 ist in die Innenkontur 9 des Getriebegehäuses 4 eine Lagerbuchse 34 mit einer Außenkontur 38 eingepasst und mittels mehrerer Schrauben 51 drehfest mit dem Getriebegehäuse 4 verbunden. Die Lagerbuchse 34 ist ebenso wie Lagerbuchse 14 koaxial zur Drehachse 5 angeordnet. Ein Adaptionsflansch 36 ist mittels mehrerer Schrauben 52 mit der feststehenden Lagerbuchse 24 drehfest verbunden. Der Adaptionsflansch 36 ist mit einem Deckel 39 verschlossen.

Aufgrund der vorteilhaften identischen Gestaltung der Lagerbuchsen 34 und 24 sind in der Lagerbuchse 34 in gleicher Weise Kegelrollenlager, eine Hohlwelle mit einem Kegelrad und einer Wellenmitnahme anordenbar. Hierdurch kann ein Nebenantrieb auch an der Anschlussstelle C um die Drehachse 5, gegenüberliegend der Eingangswelle 11, erfolgen. Durch die Möglichkeit der Verwendung von Gleichteilen in beiden Antriebsvorrichtungen 20 und 30 würde Montage- und Fertigungsaufwand reduziert, wobei die Antriebsvorrichtung 20 ohnehin auch ohne einen zusätzlichen Antrieb an der Anschlussstelle B bis auf die Wellenmitnahme 22 im Getriebegehäuse 4 angeordnet ist, da in der Antriebsvorrichtung 20 die Ausgangswelle 3 gelagert ist.

Durch die beiden möglichen Anschlussstellen B und C für einen zusätzlich Antrieb ist der Einbau einer zusätzlichen Antriebsmaschine nicht auf nur einen Einbauort beschränkt, so dass der Schiffbauer die Anordnung einer zusätzlichen Antriebsmaschine unter Berücksichtigung der unterschiedlichen räumlichen Verhältnisse unterschiedlicher Schiffe flexibler gestalten kann.

Wäre die Antriebsvorrichtung 30 wie die Antriebsvorrichtung 20 ausgeführt ohne dass ein zusätzlicher Antrieb der Getriebeeinheit 1 an der Anschlussstelle C erfolgen soll, so würden ein Kegelrad und damit auch Hohlwelle und Kegelrollenlager leer mit der Ausgangswelle 3 mitlaufen, was beispielsweise Wirkungsgradverluste und Verschleiß bewirkt. Zudem wären Teile in der Getriebeeinheit 1 montiert, die gar nicht benötigt werden, was beispielsweise aus Gründen von Kosten, Montageaufwand und Gewicht unerwünscht ist.

Zur Ermöglichung einer einfachen Montage der Antriebsvorrichtungen 10, 20 und 30 in das Getriebegehäuse 4 ist der Innendurchmesser der Innenkonturen 7, 8 und 9 vorteilhafterweise derart gewählt, dass dieser jeweils größer ist als der größte Außendurchmesser des jeweiligen Kegelrads 13 oder 23. Die gesamte Antriebsvorrichtung 10, 20 kann somit komplett in der Lagerbuchse 14, 24 außerhalb der Getriebeeinheit 1 vormontiert werden.

Anschließend kann die Lagerbuchse 14, 24 mit den in dieser montierten Bauteilen in das Getriebegehäuse 4 geschoben werden. Die jeweiligen Kegelräder werden in einfacher Weise in Eingriff gebracht. Anschließend wird die betreffende Lagerbuchse mittels der Schrauben am Getriebegehäuse befestigt. Auf diese Weise kann ein Einbau bzw. Austausch bei jeder Antriebsvorrichtung ohne einen Ausbau der Getriebeeinheit 1 aus dem Schiffsrumpf erfolgen. Es ist theoretisch auch eine Anordnung der Lager an den unterschiedlichen Anschlussstellen direkt im Getriebegehäuse 4 unter verzicht auf die jeweilige Lagerschale möglich, allerdings erschwert dies die Montage der Antriebsvorrichtungen in die Getriebeeinheit,

Somit sind an der Getriebeeinheit 1 an drei Anschlussstellen A, B and C unterschiedliche Antriebe möglich, wobei entsprechende Kupplungen in den verschiedenen Antriebssträngen außerhalb der Getriebeeinheit 1 vorzusehen sind. Soll ein Mitschleppen einer stehenden Antriebsmaschine zu vermieden werden, ist diese von der Getriebeeinheit 1 zu entkoppeln. Sollen sich die Antriebsmaschinen in ihrer Antriebsleistung summieren, müssen diese mit der Getriebeeinheit 1 gekoppelt sein.

An den Anschlussstellen B und C kann mittels der jeweiligen Antriebsvorrichtung auch ein Abtrieb, d.h. der Antrieb einer Einrichtung außerhalb der Getriebeeinheit 1 erfolgen.

Fig.2 zeigt eine perspektivische Ansicht eines Schiffsantriebs der beschriebenen Art, in der die Getriebeeinheit 1 und die entsprechende Anordnung der jeweiligen Nebenantriebe zu sehen sind. Des Weiteren ist die außerhalb des Rumpfs liegende Steuereinheit 2 im Ansatz dargestellt. In der Außenansicht sind von der Antriebsvorrichtung 20 die Lagerbuchse 24 und der Adaptionsflansch 26, sowie der Deckel 29 und die entsprechenden Schrauben sichtbar. Ebenso werden bei der Antriebsvorrichtung 30 die Lagerbuchse 34 und der Adaptionsflansch 36, sowie der Deckel 39 und die entsprechenden Schrauben gezeigt. Die Antriebsvorrichtung 10 mit der Eingangswelle 11 ist verdeckt.

### Bezugszeichen

- 1: Getriebeeinheit
- 2: Steuereinheit
- 3: Ausgangswelle
- 4: Getriebegehäuse
- 5: Drehachse
- 6: Drehachse
- 7: Innenkontur
- 8: Innenkontur
- 9: Innenkontur
- 10: Antriebsvorrichtung
- 11: Eingangswelle
- 12: Flansch
- 13: Kegelrad
- 14: Lagerbuchse
- 15: Deckel
- 18: Außenkontur
- 20: Antriebsvorrichtung
- 21: Hohlwelle
- 22: Wellenmitnahme
- 22a: Verzahnung
- 23: Kegelrad
- 24: Lagerbuchse
- 25: Deckel
- 26: Adaptionsflansch
- 28: Außenkontur
- 30: Antriebsvorrichtung
- 34: Lagerbuchse
- 35: Deckel
- 36: Adaptionsflansch
- 38: Außenkontur
- 41: Kegelrollenlager
- 42: Kegelrollenlager
- 43: Kegelrollenlager
- 44: Kegelrollenlager
- 45: Schraube
- 46: Schraube
- 47: Schraube
- 48: Schraube
- 51: Schraube
- 52: Schraube
- 53: Radialwellendichtring

- A: Anschlussstelle
- B: Anschlußstelle
- C: Anschlussstelle

## Patentansprüche

1. Schwenkbarer Schiffsantrieb, eine Getriebeeinheit (1) umfassend, wobei in der Getriebeeinheit (1) an einer Anschlussstelle (A) eine von einer Antriebsmaschine antreibbare Eingangswelle (11) einer Antriebsvorrichtung (10) drehbar um eine erste Drehachse (5) und eine mit der Eingangswelle (11) gekoppelte Ausgangswelle (3) um eine zweite Drehachse (6) drehbar angeordnet ist, wobei die Drehachsen (5, 6) weder parallel noch konzentrisch zueinander liegen, **dadurch gekennzeichnet, dass** an der Getriebeeinheit (1) zwei weitere Anschlussstellen (B, C) vorgesehen sind, an welcher eine von einer weiteren Antriebsmaschine antreibbare weitere Antriebsvorrichtung (20) zum Antrieb der Ausgangswelle (3) anordenbar ist, so dass an der Getriebeeinheit (1) an drei Anschlussstellen (A, B, C) unterschiedliche Antriebe an unterschiedlichen Einbauorten anordenbar sind.

2. Schiffsantrieb nach Anspruch 1, **dadurch gekennzeichnet, dass** eine Antriebsvorrichtung (10, 20) eine Eingangswelle (11, 21) mit Mitteln zur Adaption (12, 22, 26) an eine Antriebsmaschine und Lagermittel (14, 41, 42, 24, 43, 44) zur Lagerung der Eingangswelle (11, 21) umfasst.

3. Schiffsantrieb nach Anspruch 1, **dadurch gekennzeichnet, dass** eine Eingangswelle (21) einer zweiten Antriebsvorrichtung (20) koaxial zur Ausgangswelle (3) angeordnet und drehfest mit dieser verbunden ist, wodurch die Ausgangswelle (3) mittels der Lagermittel (24, 43, 44) der zweiten Antriebsvorrichtung (20) gelagert ist.

4. Schiffsantrieb nach Anspruch 2, **dadurch gekennzeichnet, dass** die Eingangswelle (11) der ersten Antriebsvorrichtung mittels eines Winkeltriebs, umfassend mindestens zwei Kegelräder (13, 23) mit der Ausgangswelle (3) gekoppelt ist.

5. Schiffsantrieb nach Anspruch 1, **dadurch gekennzeichnet, dass** die Eingangswelle einer weiteren Antriebsvorrichtung mittels eines Winkeltriebs mit der Ausgangswelle (3) gekoppelt ist.

6. Schiffsantrieb nach Anspruch 5, **dadurch gekennzeichnet, dass** eine Eingangswelle der weiteren Antriebsvorrichtung um die erste Drehachse (5) drehbar ist.

7. Schiffsantrieb nach Anspruch 1, **dadurch gekennzeichnet, dass** die Getriebeeinheit (1) ein Getriebegehäuse (4) umfasst, in welchem mehrere Innenkonturen (7, 8, 9) zur Aufnahme jeweils einer Antriebsvorrichtung (10, 20, 30) ausgebildet sind.

8. Schiffsantrieb nach den Ansprüchen 4 oder 7, **dadurch gekennzeichnet, dass** der Außendurchmesser eines Kegelrads (13, 23) einer Antriebsvorrichtung (10, 20) kleiner ist als der Innendurchmesser der der Antriebsvorrichtung zugehörigen Innenkontur (7, 8) des Getriebegehäuses (4).

9. Schiffsantrieb nach den Ansprüchen 2 oder 8, **dadurch gekennzeichnet, dass** Lager (41, 42, 43, 44) zur Lagerung der Eingangswelle (11, 21) der jeweiligen Antriebsvorrichtung (10, 20) in einer Lagerbuchse (14, 24) angeordnet sind, wobei die Lagerbuchse in der jeweiligen Innenkontur (7,8,9) des Getriebegehäuses (4) anordenbar ist.

10. Schiffsantrieb nach den Ansprüchen 2 oder 8, **dadurch gekennzeichnet, dass** bei mehreren zusätzlichen Antriebsvorrichtungen die Lagermittel (43, 44), die Eingangswellen (21) und die Mittel zur Adaption (22, 26) an eine weitere Antriebsmaschine gleich gestaltet sind wie bei der zweiten Antriebsvorrichtung (20).

## Claims

1. Pivotable boat drive, comprising a transmission unit (1), an input shaft (11), drivable by an engine, of a drive device (10) being arranged rotatably about a first axis of rotation (5) and an output shaft (3) coupled to the input shaft (11) being arranged rotatably about a second axis of rotation (6) in the transmission unit (1) at a connection point (A), the axes of rotation (5, 6) lying neither parallel nor concentrically to one another, **characterized in that** the transmission unit (1) has provided on it two further connection points (B, C) at which a further drive device (20) drivable by a further engine can be arranged for the purpose of driving the output shaft (3), so that different drives can be arranged at different installation locations on the transmission unit (1) at three connection points (A, B, C).

2. Boat drive according to Claim 1, **characterized in that** a drive device (10, 20) comprises an input shaft (11, 21) with means for adaptation (12, 22, 26) to an engine and bearing means (14, 41, 42, 24, 43, 44) for mounting the input shaft (11, 21).

3. Boat drive according to Claim 1, **characterized in that** an input shaft (21) of a second drive device (20) is arranged coaxially to the output shaft (3) and is connected fixedly in terms of rotation to the latter, with the result that the output shaft (3) is mounted by means of the bearing means (24, 43, 44) of the second drive device (20).

4. Boat drive according to Claim 2, **characterized in that** the input shaft (11) of the first drive device is coupled to the output shaft (3) by means of an angle drive comprising at least two bevel wheels (13, 23).

5. Boat drive according to Claim 1, **characterized in that** the input shaft of a further drive device is coupled to the output shaft (3) by means of an angle drive.

6. Boat drive according to Claim 5, **characterized in that** an input shaft of the further drive device is rotatable about the first axis of rotation (5).

7. Boat drive according to Claim 1, **characterized in that** the transmission unit (1) comprises a transmission housing (4) in which a plurality of inner contours (7, 8, 9), each for receiving a drive device (10, 20, 30), are formed.

8. Boat drive according to Claim 4 or 7, **characterized in that** the outside diameter of a bevel wheel (13, 23) of a drive device (10, 20) is smaller than the inside diameter of the inner contour (7, 8), associated with the drive device, of the transmission housing (4).

9. Boat drive according to Claim 2 or 8, **characterized in that** bearings (41, 42, 43, 44) for mounting the input shaft (11, 21) of the respective drive device (10, 20) are arranged in a bearing bush (14, 24), the bearing bush being capable of being arranged in the respective inner contour (7, 8, 9) of the transmission housing (4).

10. Boat drive according to Claim 2 or 8, **characterized in that**, in the case of a plurality of additional drive devices, the bearing means (43, 44), the input shafts (21) and the means for adaptation (22, 26) to a further engine are configured identically to the second drive device (20).

## Revendications

1. Entraînement de bateau pivotant, comprenant une unité de transmission (1), un arbre d'entrée (11) d'un dispositif d'entraînement (10) pouvant être entraîné par une machine d'entraînement étant disposé dans l'unité de transmission (1) au niveau d'un point de raccordement (A), de manière rotative autour d'un premier axe de rotation (5) et un arbre de sortie (3) accouplé à l'arbre d'entraînement (11) étant disposé de manière rotative autour d'un deuxième axe de rotation (6), les axes de rotation (5, 6) n'étant disposés ni parallèlement ni concentriquement l'un par rapport à l'autre, **caractérisé en ce que** deux autres points de raccordement (B, C) sont prévus sur l'unité de transmission (1), sur lesquels un autre dispositif d'entraînement (20) pouvant être entraîné par une autre machine d'entraînement peut être disposé en vue de l'entraînement de l'arbre de sortie (3), de telle sorte que différents entraînements puissent être disposés en différents lieux d'installation sur l'unité de transmission (1) au niveau de trois points de raccordement (A, B, C).

2. Entraînement de bateau selon la revendication 1, **caractérisé en ce qu'**un dispositif d'entraînement (10, 20) comprend un arbre d'entrée (11, 21) avec des moyens pour l'adaptation (12, 22, 26) à une machine d'entraînement et des moyens de palier (14, 41, 42, 24, 43, 44) pour le support sur palier de l'arbre d'entraînement (11, 21).

3. Entraînement de bateau selon la revendication 1, **caractérisé en ce qu'**un arbre d'entrée (21) d'un deuxième dispositif d'entraînement (20) est disposé coaxialement à l'arbre de sortie (3) et est connecté de manière solidaire en rotation à celui-ci, de sorte que l'arbre de sortie (3) soit supporté au moyen des moyens de palier (24, 43, 44) du deuxième dispositif d'entraînement (20).

4. Entraînement de bateau selon la revendication 2, **caractérisé en ce que** l'arbre d'entrée (11) du premier dispositif d'entraînement est accouplé à l'arbre de sortie (3) au moyen d'un renvoi angulaire, comprenant au moins deux pignons coniques (13, 23).

5. Entraînement de bateau selon la revendication 1, **caractérisé en ce que** l'arbre d'entrée d'un autre dispositif d'entraînement est accouplé à l'arbre de sortie (3) au moyen d'un renvoi angulaire.

6. Entraînement de bateau selon la revendication 5, **caractérisé en ce qu'**un arbre d'entrée de l'autre dispositif d'entraînement peut tourner autour du premier axe de rotation (5).

7. Entraînement de bateau selon la revendication 1, **caractérisé en ce que** l'unité de transmission (1) comprend un boîtier de transmission (4) dans lequel sont réalisés plusieurs contours internes (7, 8, 9) pour recevoir à chaque fois un dispositif d'entraînement (10, 20, 30).

8. Entraînement de bateau selon les revendications 4 ou 7, **caractérisé en ce que** le diamètre extérieur d'un pignon conique (13, 23) d'un dispositif d'entraînement (10, 20) est inférieur au diamètre intérieur du contour interne (7, 8) du boîtier de transmission (4) associé au dispositif d'entraînement.

9. Entraînement de bateau selon les revendications 2 ou 8, **caractérisé en ce que** des paliers (41, 42, 43, 44) pour le support sur palier de l'arbre d'entrée (11, 21) du dispositif d'entraînement respectif (10, 20) sont disposés dans une douille palier (14, 24), la douille palier pouvant être disposée dans le contour interne respectif (7, 8, 9) du boîtier de transmission (4).

10. Entraînement de bateau selon les revendications 2 ou 8, **caractérisé en ce que** dans le cas de plusieurs dispositifs d'entraînement supplémentaires, les moyens de palier (43, 44), les arbres d'entraînement (21) et les moyens d'adaptation (22, 26) sur une machine d'entraînement supplémentaire sont configurés de la même manière que pour le deuxième dispositif d'entraînement (20).
